# EUROPÄISCHE PATENTSCHRIFT

(11) **EP 0 279 266 B1**
(45) Veröffentlichungstag und Bekanntmachung des Hinweises auf die Patenterteilung: **10.06.1992**
(21) Anmeldenummer: 88101415.3
(22) Anmeldetag: 02.02.1988
(51) Int. Cl.: E04B 2/30, E04B 2/44

(54) **Luftschichtanker**
Spacer
Entretoise

(30) Priorität: 20.02.1987 DE 8702607 U
(43) Veröffentlichungstag der Anmeldung: 24.08.1988
(73) Patentinhaber: Meyers, Claude, B-1020 Bruxelles (BE)
(72) Erfinder: Meyers, Claude, B-1020 Bruxelles (BE)
(74) Vertreter: Graf, Helmut, Dipl.-Ing.

(56) Entgegenhaltungen:
- CH-A- 643 024
- DE-C- 915 732
- GB-A- 2 153 892
- US-A- 3 942 329
- US-A- 4 617 715

## Beschreibung

Die Erfindung bezieht sich auf eine Verbindung zwischen zwei Gebäudeelementen unter Verwendung von Luftschichtankern gemäß Oberbegriff Patentanspruch 1 oder 3. Weiterhin bezieht sich die Erfindung auch auf einen Luftschichtanker zur Verwendung bei einer solchen Gebäudeverbindung gemäß Oberbegriff Patentanspruch 5 oder 6.

Verbindungen zwischen Gebäudeelementen, beispielsweise zwischen einer Gebäudewand und einem vorgestellten Wandelement, z.B. einer Fassade sind bekannt. Zur Anbindung des vorgestellten Wandelementes, insbesondere auch zur Zugkraftübertragung werden sogenannte Luftschichtanker verwendet.

Speziell bekannt ist eine Verbindung zwischen Gebäudeelementen, bei der die Luftschichtanker jeweils von einem bandförmigen Element aus Federstahl gebildet sind (Siehe CH-A-643 024). Jeder als Federanker ausgebildete Luftschichtanker ist dabei an den beiden Enden gewellt und im mittleren Abschnitt verdrillt ausgeführt. Die beiden Enden jedes Luftschichtankers werden in jeweils einem der beiden Gebäudeelemente durch Einmörteln verankert. Diese Art der Verankerung ist relativ aufwendig und setzt insbesondere auch voraus, daß das Erstellen der beiden Gebäudeelemente gleichzeitig erfolgt, zumindest jedoch beim Erstellen eines der beiden Gebäudeelemente dort die Feder- bzw. Luftschichtanker bereits vorbereitet werden.

Durch den verdrillten mittleren Abschnitt ist jeder Luftschichtanker axial federnd und daher auch nicht als axial einschlagbares Element ausgebildet.

Bekannt ist weiterhin eine Dübelverbindung zwischen Bauteilen aus spröden Stoffen (DE-C-915 732) und dabei konkret zwischen Platten und Randleisten. Für die Verbindung zwischen zwei Gebäudeelementen ist diese bekannte Dübelverbindung weder vorgesehen, noch geeignet.

Aufgabe der Erfindung ist es, eine vereinfachte Verbindung zwischen zwei Gebäudeelementen sowie einen hierfür geeigneten Luftschichtanker aufzuzeigen.

Zur Lösung dieser Aufgabe ist eine Verbindung zwischen zwei Gebäudeteilen entsprechend dem kennzeichenden Teil des Patentanspruches 1 oder 3 sowie ein Luftschichtanker entsprechend dem kennzeichnenden Teil des Patentanspruches 5 bzw. 6 ausgebildet.

Bei der Realisierung der erfindungsgemäßen Verbindung, beispielsweise bei der Errichtung eines Wandelementes vor einem bestehenden Baukörper (Wand usw.) wird unter Verwendung des erfindungsgemäßen Luftschichtankers so vorgegangen, daß in den bestehenden Baukörper Bohrungen eingebracht werden, in die dann die als einschlagbare Elemente ausgebildeten Luftschichtanker mit ihrem einen Ende voraus so eingeschlagen werden, daß sie mit den wellenartigen Bereichen gegen die Innenfläche der betreffenden Bohrung federnd angedrückt anliegen, so daß der Luftschichtanker in der betreffenden Bohrung durch die wellenartigen Bereiche ohne Verwendung von Dübeln in dem bereits bestehenden Baukörper durch Klemmsitz verankert sind. Mit ihren über den Baukörper vorstehenden anderen Enden werden die Luftschichtanker dann in das zu errichtende, vorgesetzte Wandelement eingebettet.

Bei der Erfindung ist es nicht erforderlich, die Luftschichtanker bereits beim Erstellen desjenigen Baukörpers vorzusehen, vor dem das vorgesetzte Wandelement errichtet werden soll. Vielmehr kann bei der Erfindung das Verankern der Luftschichtanker in den bereits bestehenden Baukörper erst dann erfolgen, wenn das vorgesetzte Wandelement tatsächlich errichtet wird.

Bei der Erfindung sind auch keine zusätzlichen Dübel zur Verankerung des Luftschichtankers erforderlich. Die zur Verankerung eines Luftschichtankers dienende Bohrung kann somit bei vorgegebenen Querschnitt des Luftschichtankers wesentlich kleiner gewählt werden, als dies beispielsweise bei einer Dübelbefestigung der Fall wäre.

Der Federstahl ist so gewählt, daß er eine ausreichende Verankerung sicherstellt. Der Federstahl ist bevorzugt ein nicht rostender Stahl. Im einfachsten Fall ist der erfindungsgemäße Luftschichtanker aus einer Länge eines Drahtes aus Federstahl hergestellt. Besteht der Luftschichtanker aus einem bandförmigen Material, so ist dessen Breite höchstens gleich, bevorzugt jedoch etwas kleiner als der Durchmesser der zur Verankerung dienenden Bohrungen.

Weiterbildungen der Erfindung sind Gegenstand der Unteransprüche.

Die Erfindung wird im folgenden anhand der Figuren an Ausführungsbeispielen näher erläutert. Es zeigen:
- Fig. 1: in Teildarstellung und im Querschnitt eine Gebäudemauer sowie eine vorgesetzte Gebäudefassade zusammen mit einem Luftschichtanker gemäß der Erfindung;
- Fig. 2: eine ähnliche Darstellung wie Fig. 1, jedoch zusammen mit einer weiteren Ausführungsform des erfindungsgemäßen Luftschichtankers.

In der Figur 1 ist 1 eine Gebäudeaußenmauer, die beispielsweise aus Beton hergestellt ist. An der Außenseite der Gebäudemauer 1 ist eine Vorsatz-Mauer bzw. Fassade 2 vorgesehen, die beispielsweise aus Klinker- oder Mauersteinen durch Aufmauern unter Verwendung von Mörtel hergestellt ist. Um vor allem die notwenige Zugkraftübertragung zwischen der Gebäudemauer 1 und der Fassade 2 zu erreichen, ist eine Vielzahl von Luftschichtankern 3 vorgesehen, von denen jeder, jeweils mit einer Teillänge, d.h. mit der in der Figur 1 linken Teillänge in der Geäudemauer 1 verankert und mit der über die der Fassade 2 zugewendete Seite der Gebäudewand 1 vorstehenden Länge im Mörtelbett der Fassade 2 eingebettet ist. Der Luftschichtanker 3 ist bei der dargestellten Ausführungsform von einem stabförmigen Element 4, d. h. von einer Länge eines Drahtes aus Federstahl, bevorzugt aus nicht rostendem Stahl mit Federstahleigenschaften gebildet, wobei dieses Element 4 ausgehend von dem in der Figur 1 linken Ende einen geradlinig verlaufenden Teilabschnitt 4ʹ, daran anschließend einen wellenartig gebogenen Teilabschnitt 4ʺ und daran anschließend einen wiederum geradlinig verlaufenden Teilabschnitt 4‴ aufweist, dessen Länge bei der dargestellten Ausführungsform größer ist als die Längen der Teilabschnitte 4ʹ und 4ʺ, aber auch größer ist als die Summen der Längen der Teilabschnitte 4ʹ und 4ʺ. Die beiden Teillängen 4ʹ und 4‴, die auch die beiden Enden des Luftschichtankers 3 bilden, liegen mit ihren Längserstreckungen achsgleich miteinander und bilden mit ihren Längserstreckungen die Längsachse L des Luftschichtankers 3.

Das den Luftschichtanker 3 bildende Element 4 ist im Bereich des Teilabschnittes 4ʺ so geformt, daß in diesem Teilabschnitt ausgehend vom Teilabschnitt 4ʹ in Längsrichtung L aufeinanderfolgend insgesamt drei halbwellenartige Bereiche 5, 6 und 7 gebildet sind, an denen das Element 4 in jeweils entgegengesetzter Richtung über die Längsachse L wegsteht, und zwar derart, daß in der Zeichenebene der Figur 1 der Bereich 5 nach oben , der sich hieran anschließende Bereich 6 nach unten und der daran anschließende Bereich 7 wieder nach oben über die Längsachse L wegstehen. Alle halbwellenartigen Bereiche 5, 6 und 7 liegen in einer gemeinsamen Ebene, die die Zeichenebene der Figur 1 bildet und auch die Längsachse L einschließt.

Zur Verankerung des Luftschichtankers 3 in der Gebäudewand 1 ist in diese eine zur Fassade 2 hin offene Bohrung 8 eingebracht, die einen Durchmesser D sowie eine Länge bzw. Tiefe T aufweist. Der Durchmesser D der Bohrung 8 ist kleiner als der Abstand, den die am weitesten außen liegenden Punkte (Maximas) zweier aufeinanderfolgender Bereiche 5 - 7 in Richtung senkrecht zur Längsachse L voneinader besitzen, d. h. also kleiner als die Summe der Abstände, die die äußeren Punkte (Maximas) der Bereiche 5 und 6 bzw. 6 und 7 von der Längsachse L aufweisen. Die Tiefe T der Bohrung 8 ist etwas größer als der Abstand, den der am weitesten außen liegende Punkt des Bereiches 7 von dem freien Ende des Teilabschnittes 4ʹ in Richtung der Längsachse L aufweist. Durch die beschriebene Ausbildung sowie durch die Herstellung aus Federstahl bzw. aus federndem nicht rostendem Stahl kann der Luftschichtanker 3 mit dem Teilabschnitt 4ʹ voraus in die Bohrung 8 eingesetzt und in diese mit Hilfe eines geeigneten Werkzeugs (z. B. Hammer) eingeschlagen werden, so daß der Luftschichtanker 3 dann mit seinem wellenartig gebogenen Teilabschnitt 4ʺ in der Bohrung 8 durch Klemmsitz zuverlässig dadurch verankert ist, daß die Bereiche 5 - 7 federn bzw. angepresst gegen die Innenfläche der Bohrung anliegen, und zwar an einem inneren, von dem Bereich 5 und einem äußeren, von dem Bereich 7 gebildeten Anlagepunkt auf der einen Seite der Achse der Bohrung und auf der anderen Seite dieser Achse an einem dazwischenliegenden, vom Bereich 6 gebildeten Anlagepunkt, der gegenüber den beiden vorgenannten Anlagepunkten bezogen auf die Achse der Bohrung 8 um 180° versetzt ist. Bei in dieser Weise in der Gebäudewand 1 verankerten Luftschichtanker 3 liegt dessen Längsachse L in etwa achsgleich mit der Achse der Bohrung 8.

Um das Einschlagen des Luftschichtankers 3 in die Bohrung 8 zu vereinfachen, kann der Bereich 5 so ausgebildet sein, daß dessen maximaler Abstand von der Längsachse L bei noch nicht in die Bohrung 8 eingebrachtem Luftschichtanker 3 etwas kleiner ist als der entsprechende Abstand des Bereiches 6.

Bei einer praktischen Ausbildung beträgt der Durchmesser D der Bohrung 8 etwa 5mm, während die Tiefe T der Bohrung 8 in der Größenordnung von 40mm liegt. Hierbei können Zugkräfte bis zu 200kg über den Luftschichtanker 3 zwischen der Gebäudewand 3 und Fassade 2 übertragen werden.

Die Vorteile des Luftschichtankers 3 bestehn vor allem darin, daß die bisher notwendige Dübelbefestigung des Luftschichtankers an der Gebäudewand 1 entfällt, wodurch ein wesentlich kleiner Durchmesser D für die Bohrung 8 (5mm anstelle von 8mm) ausreichend ist und sich auch eine Vereinfachung der Verankerung des Luftschichtankers 3 in der Gebäudemauer 1 sowie eine höhere Zuverlässigkeit und Lebensdauer für diese Verankerung ergeben. Weiterhin läßt sich durch den Luftschichtanker 3 auch eine im Vergleich zu bekannten Luftschichtankern wesentlich verbesserte Zugkraftübertragung erreichen.

In der Figur 2 sind wiederum die Gebäudeaußenwand 1 sowie die Fassade 2 teilweise im Querschnitt wiedergegeben und zwar zusammen mit einem Luftschichtanker 3ʹ, der von einem stabförmigen Element 9, d.h. von einer Länge eines Drahtes aus Federstahl, bevorzugt aus nichtrostendem Stahl mit Federeigenschaften gebildet ist, wobei dieses Element 9 ausgehend von dem in der Figur 2 linken Ende einen geradlinig verlaufenden Teilabschnitt 9ʹ, der in der Fassade 2 (z.B. in einer Mörtelfuge dieser Fassade) verankert ist und demnach dem Teilabschnitt 4‴ des Luftschichtankers 3 entspricht, daran anschließend eine ebenfalls geradlinig verlaufenden Teilabschnitt 9ʺ, der an seinem, das in der Figur 2 linke Ende des Luftschichtankers 3ʹ bildenden Ende über einen Übergangsbereich 9‴ in einen Teilabschnitt 9ʹ‴ übergeht. An dem Übergangsbereich 9‴ ist das Element 9 bzw. der dieses Element bildende Draht um ca. 180° derart umgebogen, daß dieser Draht dann anschließend im Teilabschnitt 9ʹ‴ in Richtung auf den Teilabschnitt 9ʹ bzw. das dortige rechte Ende des Luftschichtankers 3ʹ zurückgeführt ist. Während die Teilabschnitte 9ʹ und 9ʺ in der Längsachse L des Luftschichtankers 3ʹ liegen bzw. diese Längsachse bilden, ist der Teilabschnitt 9ʹ‴ derart gebogen, daß er den Teilabschnitt 9ʺ wendel- oder schraubenartig umschließt.

Zum Verankern des Luftschichtankers 3 in der Gebäudewand 1 wird dieser mit seinem vom Übergangsbereich 9‴ gebildeten Ende voraus in die in der Gebäudewand 1 vorgesehene Bohrung 8 eingeschlagen, wobei der Durchmesser D dieser Bohrung 8 etwas kleiner ist als der Außendurchmesser, den der Luftschichtanker 3ʹ im Bereich des Teilabschnittes 9ʹ‴ besitzt, so daß der Luftschichtanker 3ʹ mit seinem Teilabschnitt 9ʹ‴ federnd gegen die Innenfläche der Bohrung 8 anliegt und dadurch in dieser Bohrung durch Klemmsitz sicher verankert ist. Bei in der Bohrung 8 verankertem Luftschichtanker 3ʹ sind von dieser Bohrung 8 die Teilabschnitte 9ʺ und 9ʹ‴ sowie der Übergangsbereich 9‴ aufgenommen.

Bei auf den Luftschichtanker 3ʹ in Längsrichtung L wirkenden Zugkräften zwischen der Gebäudewand 1 und der Fassade 2 (Pfeil A) verkrallt sich nicht nur das dem Übergangsbereich 9‴ entfernt liegende freie Ende 10 des Teilabschnittes 9ʹ‴ an der Wandung der Bohrung 8 im Material der Gebäudewand 1, sondern hierbei werden auf den wendelartig gebogenen Teilabschnitt 9ʹ‴ auch Kräfte ausgeübt, die im Sinne eines Vergrößerns des Außendurchmessers dieses wendelartigen Teilbereichs 9ʹ‴ wirken und damit die Verankerung des Luftschichtankers 3ʹ in der Bohrung 8 noch erhöhen, so daß sich für den Luftschichtanker 3ʹ eine besonders zuverlässige Verankerung in der Gebäudewand 1 ergibt, die (Verankerung) insbesondere auch bei wechselnden, vom Luftschichtanker 3ʹ übertragenen Lasten nicht verlorengeht.

Vereinfacht kann der Luftschichtanker 3ʹ auch so ausgebildet sein, daß der Teilabschnitt 9ʹ‴ ähnlich dem Teilabschnitt 4ʺ des Luftschichtankers 3 wellenartig gebogen ist und dann den Bereichen 5, 6 und 7 des Luftschichtankers 3 entsprechende Bereiche 11, 12 und 13 bildet, mit denen der Teilabschnitt 9ʹ‴ zusätzlich zu dem Ende 10 gegen die Innenfläche der Bohrung 8 federnd anliegt. Der wellenförmige Teilabschnitt 9ʹ‴ ist dann seitlich von dem Teilabschnitt 9ʺ vorgesehen. Auch bei dieser Ausführung wirken Zugkräfte zwischen der Gebäudewand 1 und der Fassade 2 (Pfeil A) im Sinne einer Vergrößerung der Wellung des Teilabschnittes 9ʹ‴ und führen damit zu einer noch festeren Verankerung des Luftschichtankers 3 in der Bohrung 8.

Die Erfindung wurde voranstehand an Ausführungsbeispielen beschrieben. Es versteht sich, daß weitere Änderungen sowie Abwandlungen möglich sind, ohne daß dadurch der der Erfindung zugrundeliegende Erfindungsgedanke verlassen wird. Insbesondere ist die Anwendung des Luftschichtankers gemäß der Erfindung nicht auf die Verankerung von Fassaden beschränkt, sondern dieser kann grundsätzlich überall dort eingesetzt werden, wo vor einer Wand ein weiteres Bauteil errichtet werden soll, welches mit dieser Wand zur Aufnahme von Zugkräften verbunden werden muß.

## Patentansprüche

1. Verbindung zwischen zwei Gebäudeelementen unter Verwendung von Luftschichtankern, von denen jeder von einem stab- oder bandförmigen Element (4) aus Federstahl besteht, welches ausgehend von einem Ende des Luftschichtankers (3) an einem eine Teillänge dieses Luftschichtankers bildenden ersten Teilabschnitt (4'') derart gebogen ist, daß an diesem Teilabschnitt aufeinanderfolgende wellenartige Bereiche (5, 6, 7) gebildet sind, die abwechselnd in unterschiedlicher Richtung über die Längserstreckung (L) des stab- oder bandförmigen Elementes (4) vorstehen, wobei der Luftschichtanker mit diesem ersten Teilabschnitt in dem einen Gebäudeelement (1) und mit einem zweiten Teilabschnitt (4''') des stab-oder bandförmigen Elementes (4), der (zweite Teilabschnitt) an einem Übergangsbreich an den ersten Teilabschnitt anschließt und das andere Ende des Luftschichtankers (3) bildet, in dem anderen Gebäudeelement (2) verankert ist, **dadurch gekennzeichnet,** daß das erste Gebäudeelement eine Gebäudewand und das zweite Gebäudeelement eine Fassade sind, daß der als axial einschlagbares Element ausgebildete Luftschichtanker (3) am ersten Teilabschnitt (4'') lediglich drei wellenartige Bereiche (5, 6, 7) aufweist und mit diesen Bereichen ausschließlich durch Klemmsitz in einer Bohrung (8) der Gebäudewand (1) verankert ist.

2. Verbindung nach Anspruch 1, dadurch gekennzeichnet, daß der Luftschichtanker (3) an dem einen Ende des stab- oder bandförmigen Elementes (4) einen dritten im wesentlichen geradlinigen und in der Bohrung (8) der Gebäudewand (1) angeordneten Abschnitt (4') aufweist.

3. Verbindung zwischen zwei Gebäudeelementen (1, 2) unter Verwendung von Luftschichtankern (3'), von denen jeder von einem stab- oder bandförmigen Element (9) aus Federstahl besteht, welches ausgehend von einem Ende des Luftschichtankers (3') an einem eine Teillänge dieses Luftschichtankers bildenden ersten Teilabschnitt (9'''') derart gebogen ist, daß an diesem Teilabschnitt aufeinanderfolgende wellenartige Bereiche (10, 11, 12, 13) gebildet sind, die abwechselnd in unterschiedlicher Richtung über die Längserstreckung (L) des stab- oder bandförmigen Elementes (9) vorstehen, wobei der Luftschichtanker mit diesem ersten Teilabschnitt in dem einen Gebäudeelement (1) und mit einem zweiten Teilabschnitt (9', 9'') des stab- oder bandförmigen Elementes (9), der (zweite Teilabschnitt) an einem Übergangsbreich (9''') an den ersten Teilabschnitt anschließt und das andere Ende des Luftschichtankers (3') bildet, in dem anderen Gebäudeelement (2) verankert ist, dadurch gekennzeichnet, daß das eine Gebäudeelement eine Gebäudewand (1) und das andere Gebäudeelement eine Fassade (2) sind, daß der als axial einschlagbares Element ausgebildete Luftschichtanker (3') mit den wellenartigen Bereichen des ersten Teilabschnittes durch Klemmsitz in einer Bohrung (8) der Gebäudewand (1) gehalten ist, und daß das stab-oder bandförmige Element (9) derart gebogen ist, daß sich der Übergangsbereich (9''') an dem einen Ende des Luftschichtankers (3') gebildet ist, und der zweite Teilabschnitt (9', 9'') sich an dem ersten Teilabschnitt (9''') vorbei aus der Bohrung (8) heraus erstreckt.

4. Verbindung nach Anspruch 3, dadurch gekennzeichnet, daß der zweite Teilabschnitt zumindest auf seiner in der Bohrung (8) verlaufenden Länge (9'') quer zur Längserstreckung (L) des stab- oder bandförmigen Elementes (9) neben dem ersten Teilabschnitt (9'''') liegt oder von diesem umschlossen wird.

5. Luftschichtanker zur Verwendung bei einer Verbindung nach Anspruch 1 oder 2, bestehend aus einem stab- oder bandförmigen Element (4) aus Federstahl, welches ausgehend von einem Ende des Luftschichtankers (3) an einem eine Teillänge dieses Luftschichtankers bildenden ersten Teilabschnitt (4'') derart gebogen ist, daß an diesem Teilabschnitt aufeinanderfolgende wellenartige Bereiche (5, 6, 7) gebildet sind, die abwechselnd in unterschiedlicher Richtung über die Längserstreckung (L) des stab-oder bandförmigen Elementes (4) vorstehen, wobei der Luftschichtanker mit diesem ersten Teilabschnitt in der Gebäudewand (1) und mit einem zweiten Teilabschnitt (4''') des stab- oder bandförmigen Elementes (4), der (zweite Teilabschnitt) an einem Übergangsbreich an den ersten Teilabschnitt anschließt und das andere Ende des Luftschichtankers (3) bildet, in der Fassade (2) verankerbar ist, dadurch gekennzeichnet, daß der erste Teilabschnitt (4') des als axial einschlagbares Element ausgebildeten Luftschichtankers lediglich drei wellenartig gebogene Bereiche aufweist, und daß an dem einen Ende des Luftschichtankers ein im wesentlichen geradliniger dritter Teilabschnitt (4') vorgesehen ist.

6. Luftschichtanker zur Verwendung bei einer Verbindung nach Anspruch 4 oder 5, bestehend aus einem stab- oder bandförmigen Element (9) aus Federstahl, welches ausgehend von einem Ende des Luftschichtankers (3') an einem eine Teillänge dieses Luftschichtankers bildenden ersten Teilabschnitt (9'''') derart gebogen ist, daß an diesem Teilabschnitt aufeinanderfolgende wellenartige Bereiche (10, 11, 12, 13) gebildet sind, die abwechselnd in unterschiedlicher Richtung über die Längserstreckung (L) des stab- oder bandförmigen Elementes (9) vorstehen, wobei der Luftschichtanker mit diesem ersten Teilabschnitt in der Gebäudewand (1) und mit einem zweiten Teilabschnitt (9', 9'') des stab- oder bandförmigen Elementes (9), der (zweite Teilabschnitt) an einem Übergangsbreich (9''') an den ersten Teilabschnitt anschließt und das andere Ende des Luftschichtankers (3') bildet, in der Fassade (2) verankerbar ist, dadurch gekennzeichnet, daß der Übergangsbereich (9''') das eine Ende des als axial einschlagbares Element ausgebildeten Luftschichtankers (3') bildet, und daß das stab-oder bandförmige Element (9) hierfür am Übergangsbereich (9''') derart umgebogen ist, daß sich der andere Teilabschnitt mit einer Teillänge (9'') ausgehend vom Übergangsbereich (9''') an dem einen Teilabschnitt (9'''') vorbei erstreckt.

## Claims

1. A connexion between two building elements using air-cavity ties, each of which comprises a rod-shaped or band-shaped element (4) of spring steel, which is bent in such a way, starting from one end of the air-cavity tie (3) on a first partial section (4'') forming a partial length of the said air-cavity tie, that successive corrugated areas (5, 6, 7) projecting alternately in different directions beyond the longitudinal extension (L) of the rod-shaped or band-shaped element (4) are formed on the said partial section, the air-cavity tie being anchored with this first partial section in one building element (1) and with a second partial section (4''') of the rod-shaped or band-shaped element (4) in the other building element (2), and the second partial section adjoining the first partial section at a transition area and forming the other end of the air-cavity tie (3), **characterized in that** the first building element is a building wall and the second building element is a façade, the air-cavity tie (3) constructed as an axially drivable element has only three corrugated areas (5, 6, 7) on the first partial section (4'') and is anchored with these areas exclusively by force fitting in a bore (8) in the building wall (1).

2. A connexion according to Claim 1, **characterized in that** at one end of the rod-shaped or band-shaped element (4) the air-cavity tie (3) has a third, substantially straight section (4') arranged in the bore (8) in the building wall (1).

3. A connexion between two building elements (1, 2) using air-cavity ties (3'), each of which comprises a rod-shaped or band-shaped element (9) of spring steel, which is bent in such a way, starting from one end of the air-cavity tie (3') on a first partial section (9'''') forming a partial length of the said air-cavity tie, that successive corrugated areas (10, 11, 12, 13) projecting alternately in different directions beyond the longitudinal extension (L) of the rod-shaped or band-shaped element (9) are formed on the said partial section, the air-cavity tie being anchored with this first partial section in one building element (1) and with a second partial section (9', 9'') of the rod-shaped or band-shaped element (9) in the other building element (2), and the second partial section adjoining the first partial section at a transition area (9''') and forming the other end of the air-cavity tie (3'), **characterized in that** one building element is a building wall (1) and the other building element is a façade (2), the air-cavity tie (3') constructed as an axially drivable element is held with the corrugated areas of the first partial section by force fitting in a bore (8) in the building wall (1), and the rod-shaped or band-shaped element (9) is bent in such a way that the transition area (9''') is formed at one end of the air-cavity tie (3'), and the second partial section (9', 9'') extends out of the bore (8) past the first partial section (9''').

4. A connexion according to Claim 3, **characterized in that** at least on its length (9'') extending in the bore (8) the second partial section lies transversely to the longitudinal extension (L) of the rod-shaped or band-shaped element (9) adjacent to the first partial section (9'''') or is surrounded thereby.

5. An air-cavity tie for use in a connexion according to Claim 1 or 2, comprising a rod-shaped or band-shaped element (4) of spring steel, which is bent in such a way, starting from one end of the air-cavity tie (3) on a first partial section (4'') forming a partial length of the said air-cavity tie, that successive corrugated areas (5, 6, 7) projecting alternately in different directions beyond the longitudinal extension (L) of the rod-shaped or band-shaped element (4) are formed on the said partial section, the air-cavity tie being anchorable with this first partial section in the building wall (1) and with a second partial section (4''') of the rod-shaped or band-shaped element (4) in the façade (2), and the second partial section adjoining the first partial section at a transition area and forming the other end of the air-cavity tie (3), **characterized in that** the first partial section (4') of the air-cavity tie constructed as an axially drivable element has only three areas bent in a corrugated manner, and a substantially straight third partial section (4') is provided at one end of the air-cavity tie.

6. An air-cavity tie for use in a connexion according to Claim 4 or 5, comprising a rod-shaped or band-shaped element (9) of spring steel, which is bent in such a way, starting from one end of the air-cavity tie (3') on a first partial section (9'''') forming a partial length of the said air-cavity tie, that successive corrugated areas (10, 11, 12, 13) projecting alternately in different directions beyond the longitudinal extension (L) of the rod-shaped or band-shaped element (9) are formed on the said partial section, the air-cavity tie being anchorable with this first partial section in the building wall (1) and with a second partial section (9', 9'') of the rod-shaped or band-shaped element (9) in the façade (2), and the second partial section adjoining the first partial section at a transition area (9''') and forming the other end of the air-cavity tie (3'), **characterized in that** the transition area (9''') forms one end of the air-cavity tie (3') constructed as an axially drivable element, and the rod-shaped or band-shaped element (9) therefor is bent over at the transition area (9''') in such a way that a partial length (9'') of the other partial section extends starting from the transition area (9''') past the [first] partial section (9'''').

## Revendications

1. Assemblage entre deux éléments de bâtiment avec utilisation d'entretoises dont chacune est constituée d'un élément (4) en forme de barre ou de bande en acier à ressorts, lequel en partant d'une extrémité de l'entretoise (3) est courbé de manière telle dans un premier segment partiel (4'') formant une longueur partielle de cette entretoise qu'il y a formation dans ce segment partiel de zones successives en forme d'ondes (5, 6, 7) qui font saillie alternativement dans des directions différentes sur l'étendue longitudinale (L) de l'élément (4) sous forme de barre ou de bande, l'entretoise étant ancrée avec ce premier segment partiel dans l'un des éléments de bâtiment (1) et avec un deuxième segment partiel (4''') de l'élément (4) en forme de barre ou de bande, lequel (deuxième segment partiel) fait suite dans une zone de transition au premier segment partiel et forme l'autre extrémité de l'entretoise (3), dans l'autre élément de bâtiment (2) caractérisé en ce que le premier élément de bâtiment est un mur ou une paroi de bâtiment et le deuxième élément de bâtiment une façade, l'entretoise (3) agencée sous forme d'élément enfonçable axialement comporte uniquement trois zones en forme d'ondes (5, 6, 7) au premier segment partiel (4'') et est ancrée avec ces zones, exclusivement par coincement, dans un alésage (8) du mur de bâtiment (1).

2. Assemblage selon la revendication 1 caractérisé en ce que l'entretoise (3) comporte à l'une des extrémités de l'élément (4) sous forme de barre ou de bande, un troisième segment (4') sensiblement rectiligne et disposé dans l'alésage (8) du mur de bâtiment (1).

3. Assemblage entre deux éléments de bâtiment (1, 2) avec utilisation d'entretoises (3') dont chacune est constituée d'un élément (9) en acier à ressorts, sous forme de barre ou de bande, lequel en partant d'une extrémité de l'entretoise (3') est courbé de manière telle dans un premier segment partiel (9'''') formant une longueur partielle de cette entretoise qu'il y a formation de zones en forme d'ondes successives (10, 11, 12, 13) qui font saillie alternativement dans différentes directions sur l'étendue longitudinale (L) de l'élément (9) sous forme de barre ou de bande, l'entretoise étant ancrable avec ce premier segment partiel dans l'un des éléments de bâtiment (1) et avec un deuxième segment partiel (9', 9'') de l'élément (9) sous forme de barre ou de bande, lequel (deuxième segment partiel) fait suite dans une zone de transistion (9''') au premier segment partiel et forme l'autre extrémité de l'entretoise (3'), dans l'autre élément de bâtiment (2), caractérisé en ce que l'un des éléments de bâtiment est un mur de bâtiment (1) et l'autre élément de bâtiment une façade (2), l'entretoise (3') agencée sous forme d'élément enfonçable axialement est maintenue avec les zones en forme d'ondes du premier segment partiel par coincement dans un alésage (8) du mur de bâtiment (1) et l'élément (9) sous forme de barre ou de bande est courbé de manière telle que la zone de transition (9''') est formée à l'une des extrémités de l'entretoise (3') et le deuxième segment partiel (9', 9'') fait saillie hors de l'alésage (8) en dépassant le premier segment partiel (9''').

4. Assemblage selon la revendication 3 caractérisé en ce que le deuxième segment partiel est disposé au moins sur sa longueur (9'') présente dans l'alésage (8) transversalement à l'étendue longitudinale (L) de l'élément (9) sous forme de barre ou de bande à côté du premier segment partiel (9'''') ou est entouré par celui-ci.

5. Entretoise pour l'utilisation dans un assemblage selon la revendication 1 ou 2, constituée d'un élément (4) en forme de barre ou de bande en acier à ressorts, lequel en partant d'une extrémité de l'entretoise (3) est courbé de manière telle dans un premier segment partiel (4'') formant une longueur partielle de cette entretoise qu'll y a formation dans ce segment partiel de zones successives en forme d'ondes qui font saillie alternativement dans des directions différentes sur l'étendue longitudinale (L) de l'élément (4) sous forme de barre ou de bande, l'entretoise étant ancrée avec ce premier segment partiel dans le mur de bâtiment (1) et avec un deuxième segment partiel (4''') de l'élément (4) en forme de barre ou de bande, lequel (deuxième segment partiel) fait suite dans une zone de transition au premier segment partiel et forme l'autre extrémité de l'entretoise (3), dans la façade (2), caractérisée en ce que le premier segment partiel (4') de l'entretoise agencée sous forme d'élément enfonçable axialement comporte uniquement trois zones en forme d'ondes et à l'une des extrémités de l'entretoise est prévu un troisième segment partiel (4') sensiblement rectiligne.

6. Entretoise pour l'utilisation dans un assemblage selon la revendication 4 ou 5 constituée d'un élément (9) en acier à ressorts, sous forme de barre ou de bande, lequel en partant d'une extrémité de l'entretoise (3') est courbé de manière telle dans un premier segment partiel (9'''') formant une longueur partielle de cette entretoise qu'il y a formation dans ce segment partiel de zones en forme d'ondes successives (10, 11, 12, 13) qui font saillie alternativement dans différentes directions sur l'étendue longitudinale (L) de l'élément (9) sous forme de barre ou de bande, l'entretoise étant ancrable avec ce premier segment partiel dans le mur de bâtiment (1) et avec un deuxième segment partiel (9', 9'') de l'élément (9) sous forme de barre ou de bande, lequel (deuxième segment partiel) fait suite dans une zone de transistion (9''') au premier segment partiel et forme l'autre extrémité de l'entretoise (3'), dans la façade (2), caractérisée en ce que la zone de transition (9''') forme l'une des extrémités de l'entretoise (3') agencée sous forme d'élément axialement enfonçable et l'élément (9) sous forme de barre ou de bande est replié à cette fin de telle manière dans la zone de transition que l'autre segment partiel s'étend avec une longueur partielle (9'') en partant de la zone de transition et en passant devant l'un des segments partiels (9'''').
